# EUROPÄISCHE PATENTSCHRIFT

(11) **EP 2 269 910 B1**
(45) Veröffentlichungstag und Bekanntmachung des Hinweises auf die Patenterteilung: **25.11.2015**
(21) Anmeldenummer: 10165258.4
(22) Anmeldetag: 08.06.2010
(51) Int. Cl.: B65C 9/22, B05C 11/10, B05C 1/08, B05C 9/14

(54) **Leimaufbereitungsvorrichtung**
Glue preparation device
Dispositif de préparation de colle

(30) Priorität: 02.07.2009 DE 102009033030
(43) Veröffentlichungstag der Anmeldung: 05.01.2011
(73) Patentinhaber: Krones AG, 93073 Neutraubling (DE)
(72) Erfinder: Davidson, Hartmut, 93197, Zeitlarn (DE); Scheck, Josef, 93098, Mangolding (DE); Weiß, Markus, 93087, Alteglofsheim (DE)
(74) Vertreter: Bittner, Bernhard

(56) Entgegenhaltungen:
- EP-A2- 0 872 284
- WO-A1-2008/022708
- WO-A1-2008/107058
- DE-U1- 9 102 068
- US-A- 3 408 008
- US-A1- 2008 190 365

## Beschreibung

Die Erfindung betrifft eine Leimaufbereitungsvorrichtung insbesondere eine Leimaufheizvorrichtung, die bevorzugt zum Aufheizen von Etikettenleim verwendet wird, gemäß dem Oberbegriff des Patentanspruches 1.

Aus dem Stand der Technik sind Vorrichtungen bekannt, bei denen ein Behältnis bzw. in dem Behältnis vorgesehener Etikettenleim mittels einer Kontaktheizung auf eine Verarbeitungstemperatur aufgeheizt wird. Die Druckschrift DE 9102068 U offenbart eine solche Vorrichtung gemäß dem Oberbegriff des Anspruchs 1. Dies hat den Nachteil, dass im Vergleich zu der für die im jeweiligen Verarbeitungsmoment benötigten Verarbeitungsmenge ein signifikant größerer Leimanteil auf der Verarbeitungstemperatur vorgehalten wird, wodurch zum einen hohe energetische Verluste entstehen und zum anderen eine Verschlechterung der Leimqualität durch Ausgasen erfolgt, wobei durch das Ausgasen eine Reihe weiterer negativer Effekte hervorgerufen werden, wie beispielsweise eine Beeinträchtigung der Gesundheit der Bedienpersonen oder der Eintritt der Ausgasung in Vorrichtungskomponenten, wodurch Beeinträchtigungen dieser Vorrichtungskomponenten auftreten können.

Aufgabe der vorliegenden Erfindung ist es daher eine Vorrichtung und ein Verfahren zur Aufbereitung von Leim, insbesondere zur Aufheizung von Leim bereitzustellen, die im Vergleich zu aus dem Stand der Technik bekannten Vorrichtungen bzw. Verfahren einen reduzierten Energieverbrauch und lediglich eine im Wesentlichen reduzierte bzw. keine Ausgasung des Leims ermöglicht.

Die Lösung der zuvor gestellten Aufgabe erfolgt durch den Gegenstand des Vorrichtungsanspruches 1, der eine Leimaufheizvorrichtung beschreibt und durch den Gegenstand des Verfahrensanspruches 12.

Die Leimaufheizvorrichtung weist hierbei zumindest einen Aufnahmebereich zur Aufnahme von Leim auf, ein erstes Temperierungsmittel zum Erwärmen des Leims in dem Aufnahmebereich und eine Transporteinrichtung zum Transport des Leims von dem ersten Aufnahmebereich zu einem Verarbeitungsbereich.

Erfindungsgemäß ist im Bereich der Transportleitung ein zweites Temperierungsmittel zum Erwärmen des in der Transportleitung geführten Leims vorgesehen. Es ist hierbei mit der Bezeichnung Temperierungsmittel bevorzugt eine Heizeinrichtung benannt.

Der Aufnahmebereich entspricht beispielsweise jedem Bereich bzw. jedem Behältnis, dem auf eine beliebige Weise Leim zugeführt werden kann. Die Leimzufuhr kann beispielsweise durch ein Leitungselement erfolgen, durch das der Leim in den Bereich bzw. das Behältnis eingeführt wird. Ebenfalls möglich ist, dass der Leim durch Einschütten mittels eines weiteren Elements oder beispielweise durch das Zuführen mittels Kelle, Löffel, Eimer oder ähnlichen Behältnissen erfolgt.

Es ist ferner denkbar, dass beispielsweise neben einer weiteren Zuführeinrichtung ebenfalls Trichterelemente und Messeinrichtungen zur kontrollierten Zuführung des Leims vorgesehen sind. Weiterhin ist denkbar, dass die Zuführung des Leims zu dem Behälter im Vorfeld erfolgt und lediglich bereits zumindest teilweise gefüllte Behältnisse in der Vorrichtung verwendet werden. Neben Behältnissen könnte die Leimzuführung ebenfalls über Rinnen bzw. Leitungen erfolgen, wodurch ersichtlich wird, dass generell eine manuelle, teilmanuelle oder automatisierte Leimzuführung vorsehbar ist.

In einer weiteren bevorzugten Ausführungsform der vorliegenden Erfindung ist das erste Temperierungsmittel zum Aufheizen des Leims von einer ersten Temperatur auf eine zweite Temperatur vorgesehen und das zweite Temperierungsmittel ist zum Aufheizen des Leims auf eine dritte Temperatur vorgesehen, wobei die dritte Temperatur höher als die zweite Temperatur ist. Die dritte Temperatur ist bevorzugt eine Temperatur zwischen 110°C und 190°C und besonders bevorzugt zwischen 130°C und 170°C und die zweite Temperatur ist bevorzugt eine Temperatur zwischen 70°C und 150°C und besonders bevorzugt zwischen 90°C und 130°C. Dies hat den Vorteil, dass der Aufheizprozess des Leims in einen Vorheizprozess und einen weiteren Aufheizprozess aufteilbar ist, wodurch eine energetisch optimierte Anpassung der Aufheizung des Leims gegeben ist.

Erfindungsgemäß ist mit dem ersten Temperierungsmittel eine Aufheizung des Leims kontaktlos durchführbar. Dies bedeutet, dass eine Erwärmung beispielsweise erst durch die Interaktion von Induktionskomponenten erfolgt, die bevorzugt voneinander beabstandet sind. Die beiden Induktionskomponenten sind weiterhin relativ zueinander bewegbar, wobei eine Induktionskomponente bevorzugt an dem Behältnis angeordnet ist und bevorzugt eine oder mehrere Induktionsplatten darstellt und die zweite Induktionskomponente mit einer Energieversorgung in Kontakt steht bzw. damit gekoppelt ist. Dabei ist es auch möglich, dass in das Aufnahmebehältnis eine ferristische Heizscheibe eingelegt ist, welche einen direkten Kontakt zu dem zu erwärmenden Medium aufweist.

Die zweite Induktionskomponente ist dabei derart ausgestaltet, dass sie ein elektromagnetisches Feld emmitieren kann, in das die erste Induktionskomponente einbringbar ist. Dies hat den Vorteil, dass bei einem Austausch des Aufnahmebereichs keine Demontage bzw. Montage der Heizeinrichtung erforderlich ist. Die mittels Induktion erhitzte Komponente ist bevorzugt auf der Innenseite des Aufnahmebereichs anbringbar, wodurch eine bessere Isolation des Aufnahmebereichs ermöglicht wird, da eine geschlossene Isolationsschicht um den Aufnahmebereich vorgesehen werden kann. Dies hat den Vorteil, dass zwischen dem Behälter und dem elektrischen Teil der Heizeinrichtung keine physische Verbindung benötigt wird und somit der Behälter bzw. der Aufnahmebereich sehr leicht zum Reinigen oder ähnlichen Tätigkeiten aus der Vorrichtung entfernt werden kann bzw. mehrere Behälter mit unterschiedlichen Leimsorten zum Austausch vorgehalten werden können, da ein Austausch der Behältnisse äußerst schnell durchgeführt werden kann.

In einer weiteren bevorzugten Ausführungsform der vorliegenden Erfindung ist eine Pumpeneinrichtung, insbesondere eine Leimpumpe, zum Transport des Leims bevorzugt innerhalb der Vorrichtung vorgesehen. Dies hat den Vorteil, dass je nach Ansteuerung der Pumpe eine beliebige bzw. die jeweils benötigte Menge an Leim in der Vorrichtung transportiert werden kann.

In einer weiteren bevorzugten Ausführungsform der vorliegenden Erfindung weist die Pumpeneinrichtung einen Motor auf, der lösbar bzw. steckbar mit der Leimaufnahmevorrichtung verbunden ist. Dies hat den Vorteil, dass der Motor der Pumpeneinrichtung bei Bedarf auf einfache Weise ausgetauscht werden kann. Aus diesem Grund sind unterschiedlich starke Motoren vorsehbar, die je nach Bedarf eingesetzt werden können. Ebenfalls denkbar ist, dass die gesamte Pumpeneinrichtung austauschbar, d.h. einfach lösbar mit der Leimaufnahmevorrichtung verbunden ist, wodurch bei Bedarf unterschiedlich starke Pumpen vorgesehen werden können. Ferner reduziert ein derartiger Aufbau den Aufwand bei Reparatur- oder Servicemaßnahmen, wenn die entsprechenden Einrichtungen (Motor, Pumpeneinrichtung) aufgrund eines geeigneten Stecksystems schnell und einfach an der Leimaufheizvorrichtung demontiert bzw. montiert werden können. Dabei ist es möglich, dass der Aufnahmebereich bzw. Behälter in einem Stück getauscht werden und eine Reinigung der Leimpumpe entfällt.

In einer weiteren bevorzugten Ausführungsform der vorliegenden Erfindung ist in dem Verarbeitungsbereich eine Leimwalze zum Verteilen des Leims vorgesehen, wobei die Leimwalze mittels eines (dritten) Temperierungsmittels in einem Temperaturbereich von 110°C bis 190°C bevorzugt in einem Temperaturbereich von 130°C bis 170°C und besonders bevorzugt entsprechend der zweiten Temperatur temperierbar ist. Dies ist vorteilhaft, da der Leim in der gleichen Konfiguration verarbeitet werden kann, die zuvor in der Transportleitung eingestellt wurde. Ebenfalls denkbar ist, dass das dritte Temperierungsmittel eine von der zweiten Temperatur verschiedene Temperatur bereitstellt. Die durch das dritte Temperierungsmittel eingestellte Temperatur kann beispielsweise unter der zweiten Temperatur liegen, wodurch beispielsweise die Fließfähigkeit des Leims reduziert wird oder die Temperatur kann über der zweiten Temperatur liegen, wodurch ebenfalls die Fließfähigkeit, die Haftung und weitere Parameter des Leims an die vorliegenden Bedingungen anpassbar sind bzw. nach Wunsch einstellbar sind.

In einer weiteren bevorzugten Ausführungsform der vorliegenden Erfindung ist die Leimwalze lösbar mit der Leimaufheizeinrichtung verbunden. Dies ist vorteilhaft, da, wie auch schon bei der Pumpeneinrichtung, ein einfach zu demontierendes oder zu montierendes Einrichtungselement gegeben ist, durch das die Flexibilität der gesamten Vorrichtung erhöht wird und eine vereinfachte Reinigung der Leimwalze bzw. der gesamten Vorrichtung ermöglicht wird. Bevorzugt ist die Leimwalze steckbar mit der Vorrichtung verbunden. Dies bedeutet, dass die Vorrichtung beispielsweise durch Austauschen der Leimwalze einfach an veränderte Randbedingungen bzw. Umstände anpassbar ist. Ferner kann die Leimwalze kostengünstig und einfach hergestellt werden, da ein teilweises Ausdrehen bzw. ein komplettes Ausdrehen der Leimwalze nicht erforderlich ist und die Lagerung der Walze mittels einer Welle erfolgen kann.

In einer weiteren bevorzugten Ausführungsform der vorliegenden Erfindung ist das erste Temperierungsmittel eine Induktionsheizung und/oder das zweite Temperierungsmittel ist zumindest abschnittsweise eine Heizleitung, insbesondere ein Heizschlauch und/oder ein Heizrohr, und/oder das dritte Temperierungsmittel ist eine kontaktlose Heizung, insbesondere eine Induktionsheizung. Diese Ausgestaltungsvariante ist vorteilhaft, da mittels der kontaktlosen Heizung eine hohe Flexibilität der Vorrichtung ermöglicht wird, d.h. eine einfache Montage oder Demontage einzelner mit den kontaktlosen Heizungen gekoppelten Einrichtungen erfolgen kann. Die als Heizschlauch oder Heizrohr ausgeführte Heizleitung bzw. das zweite Temperierungsmittel stellt ebenfalls eine vorteilhafte Ausführungsform dar, da im Vergleich zu der im Aufnahmeraum bereitgehaltenen Leimmenge, eine kleinere Leimmenge innerhalb der Transportleitung in einen Transportzustand oder in einem statischen bzw. unbewegten Zustand temperierbar ist. Als temperierbar ist neben einer Aufheizung ebenfalls eine Abkühlung oder eine Beibehaltung der jeweiligen Temperatur zu verstehen. Es ist ebenfalls vorstellbar, dass das zweite Temperierungsmittel auch als kontaktlose Heizung ausgeführt ist. Das dritte Temperierungsmittel weist bevorzugt mindestens eine Induktionsplatte auf.

In einer weiteren bevorzugten Ausführungsform der vorliegenden Erfindung ist mindestens eine Sensoreinrichtung zum Ermitteln von Parametern, insbesondere der Temperatur der einzelnen Einrichtungen und/oder der Leimparameter vorgesehen. Diese Ausführungsform ist vorteilhaft, da durch die Sensoren neben weiteren Eigenschaften beispielsweise Temperatur, Fließgeschwindigkeit, Leimzusammensetzung und Viskosität des Leims sowie Eigenschaften der einzelnen Einrichtungen erfasst werden können. Eigenschaften der Einrichtungen sind hierbei beispielsweise der Output, die Leistung, die Betriebsstunden, die Temperatur, der Abrieb und/oder der Verschleiß. Die erfassten Parameter sind beispielsweise über eine Ausgabeeinrichtung, wie einen Bildschirm, Anzeigen oder akustisch einer Bedienperson ausgebbar.

Ferner ist ebenso denkbar, dass eine Steuerungseinrichtung vorgesehen ist, die anhand von Eingabegrößen und den erfassten Messgrößen eine entsprechende Steuerung der Vorrichtung durchführt. Dies ist ebenfalls vorteilhaft, da eine Bedienperson nur noch zur Einstellung der Steuerungseinrichtung bzw. zur Überwachung des Arbeitsprozesses der Vorrichtung benötigt wird, wobei ebenfalls eine manuelle Steuerung der Leimaufheizvorrichtung durch eine Bedienperson vorstellbar ist.

Zumindest einzelne der zur Temperaturerfassung verwendeten Sensoren sind bevorzugt als kontaktlos arbeitende Sensoren ausgeführt. Bekannt sind derartige Sensoren beispielsweise aus der Produktlinie CONTIFORM der Anmelderin, in der eine kontaktlose Temperaturerfassung mittels Infrarotmessköpfen erfolgt. Die Sensoren werden bevorzugt zur Erfassung der Temperatur der Leimwalze eingesetzt, wodurch diese wiederum einfacher von der Leimaufheizvorrichtung entkoppelbar bzw. entnehmbar ist, da die Sensoren nicht in der Leimwalze eingebaut sind. Es ist jedoch ebenfalls vorstellbar, dass derartige Sensoren im Bereich des Behältnisses und/oder der Transportleitung vorgesehen sind.

In einer weiteren bevorzugten Ausführungsform der vorliegenden Erfindung ist der Aufnahmebereich ein Behältnis, dessen zum Behältnisinneren zugewandte Oberfläche zumindest teilweise magnetisch bevorzugt ferromagnetisch ist. Bevorzugt besteht zumindest ein Teil der inneren Oberfläche des Behältnisses zumindest teilweise aus Eisen. Diese Ausführungsform ist vorteilhaft, da durch eine zumindest teilweise magnetische Ausgestaltung der inneren Oberfläche des Behältnisses oder durch die eingelegte ferristische Heizscheibe magnetische Feldlinien gebündelt werden, wodurch aufgrund von Wirbelströmen und Ummagnetisierungsverlusten eine Aufheizung des magnetischen Oberflächenabschnittes erfolgt. Die Magnetisierungsverluste tragen bei einer derartigen Anordnung mit etwa 30 % zur Wärmeentwicklung bei. Es wird darauf hingewiesen, dass auch die eingelegte Scheibe unabhängig von der beschriebenen Erfindung angewandt werden kann.

Weiterhin ist denkbar, dass zumindest Abschnitte des Behältnisses, insbesondere des Behältnisbodens bzw. zumindest einer Heizscheibe, als ferristischer Boden bzw. ferristische Heizscheibe (die in das Behältnis eingelegt wird) ausgelegt sind. Dies hat den Vorteil, dass die magnetischen bzw. ferromagnetischen Behälterabschnitte direkt mit dem Medium, d.h. mit dem Leim, in Kontakt bringbar sind. Hierdurch wird der Nachteil mehrerer Wärmeübergänge vermieden, d.h. eines Wärmeübergangs von einem magnetischen Element auf einen Behälterabschnitt und von dem Behälterabschnitt auf das Medium bzw. den Leim. Der Wärmeübergang im Sinne der vorliegenden Erfindung findet bevorzugt direkt von dem magnetischen Oberflächenabschnitt auf den Leim statt. Besonders bevorzugt ist die Oberfläche des Behältnisses mit Rippen zum Verbessern des Erwärmübergangs versehen. Durch diese Rippen erfolgt eine Vergrößerung des Kontaktbereichs zwischen dem magnetischen Behälterabschnitt und dem Leim. Ferner ist durch eine derartige Ausführungsform eine großflächige Beheizung des Behältnisses bzw. des Leims im Behältnis möglich, wodurch im Vergleich zu gewöhnlichen Heizeinrichtungen eine schnellere und bessere Wärmeverteilung erzielbar ist.

In einer weiteren bevorzugten Ausführungsform der vorliegenden Erfindung ist das Behältnis zumindest abschnittsweise mehrschichtig aufgebaut, wobei zumindest eine Isolationsschicht zur Vermeidung von Wärmeverlusten vorgesehen ist. Dies ist aufgrund von Energieeinsparungen vorteilhaft. Energieeinsparungen ergeben sich hierbei durch die bedarfsgerechte Aufheizung unterschiedlicher Leimanteile. Diese Ausführungsform ist ebenfalls vorteilhaft, da durch die Isolierung ein Berührungsschutz realisiert wird, wodurch die mögliche Gefahr einer Verbrennung signifikant reduziert wird. Ferner ist vorteilhaft, dass der Behälter beispielsweise im Tiefziehverfahren aus Edelstahl hergestellt werden kann. Dies ist vorteilhaft gegenüber einer Fertigung aus Aluminium da dieser Werkstoff sehr teuer ist. Ein Edelstahl-Leimbehälter führt nicht zu einer Behinderung der induktiven Heizung, da Edelstahl nicht magnetisch ist und daher durch den Boden des Edelstahl-Leimbehälters keine Bündelung der magnetischen Feldlinien stattfindet.

Denkbar ist ebenfalls, dass das Gehäuse des Leimbehälters aus Kunststoff gegossen ist, wodurch sich wiederum eine Reduzierung der Montagezeit ergibt, da ein Zusammenbau der Gehäuse bzw. der Behältnisteile entfällt. Ferner hat Kunststoff eine wesentlich höhere Isolationswirkung gegenüber Edelstahl, wodurch die Isolation des Behältnisses wesentlich verbessert wird, was zu einem geringeren Leistungsverbrauch führt.

In einer weiteren bevorzugten Ausführungsform der vorliegenden Erfindung weist ein erster temperierter Leimanteil eine erste Temperatur auf und ein zweiter temperierter Leimanteil weist eine zweite Temperatur auf, wobei die zweite Temperatur höher als die erste Temperatur ist und der erste Leimanteil größer als der zweite Leimanteil ist. Dies ist vorteilhaft, da auf diese Weise eine Temperierung unterschiedlicher Volumina erfolgt, durch die es möglich ist mit geringem Energieaufwand eine kontinuierlich oder diskontinuierlich bereitgestellte Menge an Leim aufzuheizen. Dies ist ebenfalls aufgrund einer Reduzierung des Ausgasens des Leims vorteilhaft, da lediglich ein geringer Anteil des Leims über eine Temperatur (ca. 130°C) erhitzt wird, bei der ein Ausgasen des Leims erfolgen kann. Dies führt zu einer Konservierung der Leimqualität, wodurch der Leim länger haltbar bleibt und das Austreten von Leimdämpfen in die Maschine und/oder in den Bereich der Maschine bzw. in die Abfüllhalle vermieden wird.

Die Erfindung ist ebenfalls auf ein Leimaufheizverfahren gemäß Anspruch 12 gerichtet, das insbesondere zum Aufheizen von Etikettenleim dient und die Schritte aufheizen eines Aufnahmebereichs mittels eines ersten Temperierungsmittels und transportieren des Leims in einer Transportleitung umfasst. Hierbei dient der Aufnahmebereich zur Aufnahme von Leim und der Leim wird mittels der Transportleitung von dem Aufnahmebereich zu einem Verarbeitungsbereich transportiert.

Erfindungsgemäß wird innerhalb der Transportleitung eine Erwärmung des Leims mit einem im Bereich der Transportleitung vorgesehene Temperierungsmittel durchgeführt. In der Transporteinrichtung wird bevorzugt höher erwärmt als in dem Aufnahmebereich. Dieses Verfahren ist vorteilhaft, da es eine energetisch günstige Aufbereitung des Leims ermöglicht.

Erfindungsgemäß wird durch das erste Temperierungsmittel eine kontaktlose Erwärmung des Leims durchgeführt. Dies hat den Vorteil, dass das Behältnis ohne großen Aufwand abgenommen bzw. ausgewechselt werden kann, was zu einer Erleichterung der Wartungs- bzw. Reinigungsarbeiten am Leimbehälter führt. Bei einem weiteren bevorzugten Verfahren wird in das Innere des Aufnahmebereichs ein zu erwärmender Körper wie eine Heizscheibe eingelegt.

In einer weiteren bevorzugten Ausführungsform der vorliegenden Erfindung wird im Aufnahmebereich ein erster Leimanteil erwärmt, wobei dieser Leimanteil größer ist als der Leimanteil, der in der Transportleitung erwärmt wird. Diese Ausführungsform ist vorteilhaft, da aufgrund des natürlichen Ausgleichsverhaltens zwischen sich unterscheidenden Zuständen eine Temperaturzunahme des Leims gegenüber der Umgebungstemperatur einen höheren Energiebedarf erfordert, um die Temperatur des Leims auf dem jeweiligen Niveau zu halten. Je kleiner daher die aufzuheizende Menge und/oder je niedriger die Zieltemperatur ist, desto geringer ist der erforderliche Energiebedarf.

Ferner ist ein Leimbehälter zur Aufnahme und zum Erhitzen von Leim für die Aufbereitung von insbesondere Heißleim vorgesehen wobei der Leimbehälter bevorzugt aus mindestens zwei Schichten besteht.

Der Behälter weist eine innere Oberfläche auf, die zumindest aus einem ersten Material besteht, das von einem zweiten Material, das die äußere Oberfläche bildet, verschieden ist. Dieser Aufbau ist vorteilhaft, da jeweils räumlich und aufgrund der verschiedenen Materialeigenschaften ein Temperierungsbereich und ein Kontaktbereich gebildet ist.

Die erste Oberfläche besteht hierbei bevorzugt aus magnetischem Stahl oder aus Edelstahl in Verbindung mit Induktionsplatten bzw. magnetischen oder ferromagnetischen Elementen. Dies ist vorteilhaft, da Edelstahl relativ günstig ist und daraus gefertigte Behälter einfach im Tiefziehverfahren herstellbar sind.

Die zweite Oberfläche besteht bevorzugt aus Kunststoff, wie z. B. Olodur 3-000-00-008-6. Dies ist vorteilhaft, da Kunststoff mittels Kunststoffguss bzw. Kunststoffspritzen einfach verarbeitbar ist. Weiterhin wirkt Kunststoff isolierend, was zu Energieeinsparungen führt bzw. die Gefahr von Brandverletzungen beim Kontakt des Behältnisses vermindert.

Ferner ist bevorzugt zwischen der ersten und der zweiten Oberfläche zumindest eine Isolationsschicht vorgesehen. Dies hat den Vorteil, dass ein weiter verbesserter Verbrennungsschutz erreicht wird und noch mehr Energie eingespart werden kann. Auch wäre es möglich, in ein Behältnis, welches aus einem ersten Material besteht, eine Heizplatte einzulegen, welche (von außen) induktiv erwärmbar ist.

Der Behälter bzw. die Heizplatte ist bevorzugt mittels eines kontaktlosen Temperierungsmittels erhitzbar. Diese Ausführungsform ist vorteilhaft, da durch eine teilweise magnetische Ausgestaltung der inneren Oberfläche des Behältnisses magnetische Feldlinien gebündelt werden, wodurch aufgrund von Wirbelströmen und Ummagnetisierungsverlusten eine Aufheizung des magnetischen Oberflächenabschnitts erfolgt. Die Magnetisierungsverluste tragen bei einer derartigen Anordnung mit etwa 30 % zur Wärmeentwicklung bei. Diese Ausführungsform ist ferner vorteilhaft, da ein einfaches Austauschen des Behältnisses zur vereinfachten Demontage, Montage, Reinigung oder Wartung der Leimaufheizvorrichtung, einzelner Einrichtungen der Leimaufheizvorrichtung oder des Behältnisses möglich ist.

An dieser Stelle sei noch darauf hingewiesen, dass sämtliche in den Anmeldungsunterlagen offenbarte Merkmale einzeln oder in Kombination miteinander gattungsgemäß oder aus dem Stand der Technik bekannte Leimaufheizvorrichtungen vorteilhaft weiterentwickeln.

Weitere Vorteile, Ziele und Eigenschaften vorliegender Erfindung werden anhand nachfolgender Beschreibung anliegender Zeichnungen erläutert, in welchen beispielhaft eine Leimaufheizvorrichtung für die Aufheizung von Leim und insbesondere für die Aufheizung von Etikettenleim dargestellt ist. Bauteile der Leimaufheizvorrichtung, welche in den Figuren wenigstens im Wesentlichen hinsichtlich ihrer Funktion übereinstimmen, können hierbei mit gleichen Bezugszeichen gekennzeichnet sein, wobei diese Bauteile nicht in allen Figuren beziffert oder erläutert sein müssen.

Darin zeigen:
- Fig. 1: Eine Darstellung einer erfindungsgemäßen Leimaufheizvorrichtung;
- Fig. 2: eine Darstellung eines Leimbehälters.

In Fig. 1 ist eine Leimaufheizvorrichtung 1 in einer perspektivischen Darstellung gezeigt. Die Leimaufheizvorrichtung 1 weist einen Aufnahmebereich 2 auf, der in Form eines Behältnisses ausgeführt ist. Im Inneren des Aufnahmebereichs 2 ist ein erstes Temperierungsmittel 4 vorgesehen, das kontaktlos erhitzbar ist. Das erste Temperierungsmittel 4 ist daher als Induktionsplatte bzw. als eine Vielzahl von Induktionsplatten ausgeführt.

In den Aufnahmebereich 2 ragt eine Transportleitung 6a, mittels derer sich im Aufnahmebereich 2 befindender Leim zu einem Verarbeitungsbereich 8 transportiert. Die Transportleitung besteht in der dargestellten Ausführungsform aus zwei Transportleitungen 6a und 6b, von denen zumindest eine ein zweites Temperierungsmittel 10b oder beide ein zweites Temperierungsmittel 10a, 10b darstellen, wobei die einzelnen Anteile 10a, 10b des zweiten Temperierungsmittels gemeinsam oder getrennt voneinander gesteuert werden können. Das zweite Temperierungsmittel 10a, 10b ist hierbei eine Heizleitung. Diese Heizleitungen erwärmen den Leim auf Verarbeitungstemperatur.

Zwischen den beiden Transportleitungsstücken 6a und 6b ist eine Pumpeneinrichtung 12 vorgesehen, die über die Transportleitung 6a aus dem Aufnahmebereich 2 Leim absaugt und diesen über die Transportleitung 6b dem Verarbeitungsbereich 8 zuführt. Die Pumpeneinrichtung 12 ist, wie der Motor 14 der Pumpeneinrichtung 12, an der Leimaufheizvorrichtung 1 angesteckt, wodurch ein einfaches Austauschen bzw. Auswechseln der Pumpeneinrichtung 12 bzw. des Motors 14 der Pumpeneinrichtung 12 möglich ist. Die Leitungen 6a, 6b sind vorteilhaft steckbar.

Der Verarbeitungsbereich 8 der Leimaufheizvorrichtung 1 ist als Leimschaber ausgebildet, durch den der Leim in der entsprechenden Dosierung bzw. Dicke auf der Leimwalze 16 aufgebracht wird.

Die Leimwalze 16 kann hierbei aus Vollmaterial hergestellt sein und ist ebenfalls steckbar ausgeführt, d.h. auch die Leimwalze 16 kann einfach und schnell montiert bzw. demontiert werden. Die Leimwalze 16 ist mittels einer Antriebswelle 17 drehbar gelagert. Zur Aufheizung bzw. Temperierung der Leimwalze 16 ist ein drittes Temperierungsmittel 18 vorgesehen, das ebenfalls eine kontaktlose Aufheizung der Leimwalze 16 ermöglicht.

Die kontaktlose Aufheizung der Leimwalze 16 und der anderen ebenfalls zuvor erwähnten Einrichtungen kann mittels Wärmestrahlung erfolgen, wird jedoch bevorzugt mittels einer Induktionsheizung durchgeführt. Das dritte Temperierungsmittel 18 stellt daher eine Induktionsplatte dar.

Mittels der Sensoreinrichtung 20 ist eine kontaktlose Temperaturmessung der Leimwalze 16 und/oder des auf der Leimwalze 16 vorgesehenen Leims durchführbar.

In Fig. 2 ist der Aufnahmebereich 2 bzw. das Behältnis 2 dargestellt. Dieses Behältnis 2 kann in jeder beliebigen Form, d.h. mit geraden bzw. ebenen Abschnitten oder kurvenförmigen Abschnitten ausgeführt sein. Die Innenoberfläche 22 dient zur direkten Wärmeübertragung von dem ersten Temperierungsmittel 4 auf den im Behältnis 2 vorgesehenen Leim. Die Innenoberfläche 22, über die der Wärmeübergang auf den Leim erfolgt kann, kann eben ausgeführt sein oder sich ebenfalls entlang den Wänden des Behältnisses 2 erstrecken. Zur Erhöhung der wärmeübertragenden Flächenanteile ist die Innenoberfläche 22 ebenfalls rippenförmig ausbildbar. Die Innenoberfläche 22 ist zumindest in dem wärmeübertragenden Bereich magnetisch ausgeführt. Zwischen der magnetisch ausgeführten Innenoberfläche 22 und einer Isolationsschicht 24 kann eine Edelstahlschicht vorgesehen sein. Die Isolationsschicht 24 kann ferner von einer Kunststoffschicht umgeben sein, die eine Außenschale 26 bildet oder die Induktionsschicht kann selbst die Außenschale 26 bilden. Anstelle der Innenoberfläche kann auch eine in das Behältnis einlegbare Induktionsplatte vorgesehen sein.

### Bezugszeichenliste

- 1: Leimaufheizvorrichtung
- 2: Aufnahmebereich, Behältnis
- 4: erstes Temperierungsmittel
- 6a, 6b: Transportleitung
- 8: Verarbeitungsbereich
- 10a, 10b: zweites Temperierungsmittel
- 12: Pumpeneinrichtung
- 14: Motor
- 16: Leimwalze
- 17: Antriebswelle
- 18: drittes Temperierungsmittel
- 20: Sensoreinrichtung
- 22: Innenoberfläche, Heizscheibe
- 24: Isolationsschicht
- 26: Außenschale

## Patentansprüche

1. Leimaufheizvorrichtung (1), insbesondere zum Aufheizen von Etikettenleim, umfassend einen Aufnahmebereich (2) zur Aufnahme von Leim, ein erstes Temperierungsmittel (4) zum Erwärmen des Leims in dem Aufnahmebereich (2), welches im Innern des Aufnahmebereichs (2) vorgesehen ist, eine Transportleitung (6a, 6b) zum Transport des Leims von dem ersten Aufnahmebereich (2) zu einem Verarbeitungsbereich (8), wobei
im Bereich der Transportleitung (6a, 6b) ein zweites Temperierungsmittel (10a, 10b) zum Erwärmen des in der Transportleitung (6a, 6b) geführten Leims vorgesehen ist, **dadurch gekennzeichnet, dass**
die Aufheizung des Leims mit dem ersten Temperierungsmittel (4), welches kontaktlos erhitzbar ist, durchgeführt wird.

2. Leimaufheizvorrichtung nach Anspruch 1,
**dadurch gekennzeichnet, dass**
das erste Temperierungsmittel (4) zum Aufheizen des Leims von einer ersten Temperatur auf eine zweite Temperatur vorgesehen ist und das zweite Temperierungsmittel (10a, 10b) zum Aufheizen des Leims auf eine dritte Temperatur vorgesehen ist, wobei die dritte Temperatur höher als die zweite Temperatur ist.

3. Leimaufheizvorrichtung nach mindestens einem der vorangegangenen Ansprüche,
**dadurch gekennzeichnet, dass**
eine Pumpeneinrichtung (12), insbesondere eine Leimpumpe (12), zum Transport des Leims bevorzugt innerhalb der Leimaufheizvorrichtung vorgesehen ist.

4. Leimaufheizvorrichtung nach Anspruch 3,
**dadurch gekennzeichnet, dass**
die Pumpeneinrichtung (12) einen Motor (14) aufweist, der lösbar mit der Leimaufheizvorrichtung (1) verbunden ist.

5. Leimaufheizvorrichtung nach mindestens einem der vorangegangenen Ansprüche,
**dadurch gekennzeichnet, dass**
in dem Verarbeitungsbereich eine Leimwalze (16) zum Verteilen des Leims vorgesehen ist, wobei die Leimwalze (16) mittels eines dritten Temperierungsmittels (18) in einem Temperaturbereich von 110°C bis 190°C bevorzugt in einem Temperaturbereich von 130°C bis 170°C und besonders bevorzugt entsprechend der zweiten Temperatur temperierbar ist.

6. Leimaufheizvorrichtung nach Anspruch 5,
**dadurch gekennzeichnet, dass**
die Leimwalze (16) lösbar mit der Leimaufheizvorrichtung (1) verbunden ist.

7. Leimaufheizvorrichtung nach wenigstens einem der Ansprüche 1 bis 6,
**dadurch gekennzeichnet, dass**
das erste Temperierungsmittel (4) eine Induktionsheizung ist und/oder das zweite Temperierungsmittel (10a, 10b) zumindest abschnittsweise eine Heizleitung insbesondere ein Heizschlauch und/oder ein Heizrohr ist und/oder das dritte Temperierungsmittel (18) eine kontaktlose Heizung insbesondere eine Induktionsheizung ist.

8. Leimaufheizvorrichtung nach mindestens einem der vorangegangenen Ansprüche,
**dadurch gekennzeichnet, dass**
mindestens eine Sensoreinrichtung (20) zum Ermitteln von Parametern insbesondere der Temperatur der einzelnen Einrichtungen und/oder der Leimparameter vorgesehen ist.

9. Leimaufheizvorrichtung nach mindestens einem der vorangegangenen Ansprüche,
**dadurch gekennzeichnet, dass**
der Aufnahmebereich (2) ein Behältnis ist (2), dessen zum Behältnisinneren zugewandte Oberfläche (22) zumindest teilweise magnetisch insbesondere ferromagnetisch ist und bevorzugt zumindest teilweise aus Eisen besteht.

10. Leimaufheizvorrichtung nach Anspruch 9,
**dadurch gekennzeichnet, dass**
das Behältnis (2) zumindest abschnittsweise mehrschichtig aufgebaut ist, wobei zumindest eine Isolationsschicht (24) zur Vermeidung von Wärmeverlusten vorgesehen ist.

11. Leimaufheizvorrichtung nach einem der vorangegangenen Ansprüche,
**dadurch gekennzeichnet, dass**
ein erster temperierter Leimanteil eine erste Temperatur aufweist und ein zweiter temperierter Leimanteil eine zweite Temperatur aufweist, wobei die zweite Temperatur höher als die erste Temperatur ist und der erste Leimanteil größer als der zweite Leimanteil ist.

12. Leimaufheizverfahren, insbesondere zum Aufheizen von Etikettenleim, umfassend die Schritte:
aufheizen eines Aufnahmebereichs (2) mittels eines im Innern des Aufnahmebereichs (2) vorgesehenen ersten Temperierungsmittels (4), wobei der Aufnahmebereich (2) zur Aufnahme von Leim dient, und
transportieren des Leims in einer Transportleitung (6a, 6b), wobei der Leim mittels der Transportleitung (6a, 6b) von dem Aufnahmebereich (2) zu einem Verarbeitungsbereich (8) transportiert wird, wobei
innerhalb der Transportleitung (6a, 6b) eine Erwärmung des Leims mit einem im Bereich der Transportleitung (6a, 6b) vorgesehenen zweiten Temperierungsmittel (10a, 10b) durchgeführt wird,
**dadurch gekennzeichnet, dass**
durch das erste Temperierungsmittel (4), welches kontaktlos erhitzt wird, eine Erwärmung des Leims durchgeführt wird.

13. Verfahren nach Anspruch 12,
**dadurch gekennzeichnet, dass**
im Aufnahmebereich (2) ein erster Leimanteil erwärmt wird und dieser Leimanteil größer ist als der Leimanteil, der in der Transportleitung (6) erwärmt wird.

## Claims

1. A glue heating apparatus (1), in particular for heating glue for labels, comprising a receiving area (2) for receiving glue, a first tempering means (4) for heating the glue in the receiving area (2), which is provided in the interior of the receiving area (2), a conveying line (6a, 6b) for conveying the glue from the first receiving area (2) to a processing area (8), a second tempering means (10a, 10b) for heating the glue conveyed in the conveying line (6a, 6b) being provided in the region of the conveying line (6a, 6b), **characterized in that** the heating of the glue is carried out without contact by the first tempering means (4), which is capable of being heated.

2. A glue heating apparatus according to claim 1, **characterized in that** the first tempering means (4) is provided for heating the glue from a first temperature to a second temperature and the second tempering means (10a, 10b) is provided for heating the glue to a third temperature, wherein the third temperature is higher than the second temperature.

3. A glue heating apparatus according to at least one of the preceding claims, **characterized in that** a pump device (12), in particular a glue pump (12), is provided for conveying the glue preferably inside the glue heating apparatus.

4. A glue heating apparatus according to claim 3, **characterized in that** the pump device (12) has a motor (14) which is connected to the glue heating apparatus (1) in a releasable manner.

5. A glue heating apparatus according to at least one of the preceding claims, **characterized in that** a glue roller (16) for spreading the glue is provided in the processing area, wherein the glue roller (16) is capable of being tempered by means of a third tempering means (18) in a temperature range of from 110°C to 190°C, preferably in a temperature range of from 130°C to 170°C, and in a particularly preferred manner corresponding to the second temperature.

6. A glue heating apparatus according to claim 5, **characterized in that** the glue roller (16) is connected to the glue heating apparatus (1) in a releasable manner.

7. A glue heating apparatus according to at least one of claims 1 to 6, **characterized in that** the first tempering means (4) is an induction heating means and/or the second tempering means (10a, 10b) is at least in sections a heating line, in particular a heating hose and/or a heating pipe and/or the third tempering means (18) is a heating means without contact, in particular an induction heating means.

8. A glue heating apparatus according to at least one of the preceding claims, **characterized in that** at least one sensor device (20) for determining parameters, in particular the temperature of the individual devices and/or the parameters of the glue, is provided.

9. A glue heating apparatus according to at least one of the preceding claims, **characterized in that** the receiving area (2) is a container (2), the surface (22) of which towards the interior of the container is magnetic, in particular ferromagnetic, at least in part and preferably consists of iron at least in part.

10. A glue heating apparatus according to claim 9, **characterized in that** the container (2) is constructed at least in sections in a plurality of layers, wherein at least one insulating layer (24) is provided in order to prevent heat losses.

11. A glue heating apparatus according to any one of the preceding claims, **characterized in that** a first tempered portion of the glue is at a first temperature and a second tempered portion of the glue is at a second temperature, wherein the second temperature is higher than the first temperature and the first tempered portion of the glue is larger than the second tempered portion of the glue.

12. A method of heating glue, in particular for heating glue for labels, comprising the steps:
heating a receiving area (2) by means of a first tempering agent (4) provided in the interior of the receiving area (2), wherein the receiving area (2) serves for receiving glue, and
conveying the glue in a conveying line (6a, 6b), wherein the glue is conveyed by means of the conveying line (6a, 6b) from the receiving area (2) to a processing area (8),
inside the conveying line (6a, 6b) the glue being heated with a second tempering means (10a, 10b) provided in the region of the conveying line (6a, 6b),
**characterized in that** a heating of the glue is carried out by the first tempering agent (4), which is heated without contact.

13. A method according to claim 12, **characterized in that** a first portion of the glue is heated in the receiving area (2) and this portion of the glue is larger than the portion of the glue which is heated in the conveying line (6).

## Revendications

1. Dispositif de chauffage de colle (1), plus particulièrement pour le chauffage de colle à étiquettes, comprenant une zone de logement (2) pour le logement de colle, un premier moyen de climatisation (4) pour le chauffage de la colle dans la zone de logement (2), qui est prévu à l'intérieur de la zone de logement (2), une conduite de transport (6a, 6b) pour le transport de la colle de la première zone de logement (2) vers une zone de traitement (8),
au niveau de la conduite de transport (6a, 6b), se trouvant un deuxième moyen de climatisation (10a, 10b) pour le chauffage de la colle guidée dans la conduite de transport (6a, 6b), **caractérisé en ce que**
le chauffage de la colle a lieu avec le premier moyen de climatisation (4), qui peut être chauffé sans contact.

2. Dispositif de chauffage de colle selon la revendication 1,
**caractérisé en ce que**
le premier moyen de climatisation (4) est prévu pour le chauffage de la colle d'une première température à une deuxième température et le deuxième moyen de climatisation (10a, 10b) est prévu pour le chauffage de la colle à une troisième température, la troisième température étant supérieure à la deuxième température.

3. Dispositif de chauffage de colle selon au moins une des revendications précédentes,
**caractérisé en ce qu'**
un dispositif de pompage (12), plus particulièrement une pompe à colle (12), est prévu pour le transport de colle de préférence à l'intérieur du dispositif de chauffage.

4. Dispositif de chauffage de colle selon la revendication 3,
**caractérisé en ce que**
le dispositif de pompage (12) comprend un moteur (14) relié de manière amovible avec le dispositif de chauffage de colle (1).

5. Dispositif de chauffage de colle selon au moins une des revendications précédentes,
**caractérisé en ce que**
dans la zone de traitement, un rouleau d'encollage (16) est prévu pour la répartition de la colle, ce rouleau d'encollage (16) pouvant être climatisé à l'aide d'un troisième moyen de climatisation (18) dans une plage de température de 110°C à 190°C, de préférence dans une plage de température de 130°C à 170°C et de préférence conformément à la deuxième température.

6. Dispositif de chauffage de colle selon la revendication 5,
**caractérisé en ce que**
le rouleau d'encollage (16) est relié de manière amovible avec le dispositif de chauffage de colle (1).

7. Dispositif de chauffage de colle selon au moins d'une des revendications 1 à 6,
**caractérisé en ce que**
le premier moyen de climatisation (4) est un chauffage à induction et/ou le deuxième moyen de climatisation (10a, 10b) est au moins partiellement une conduite de chauffage, plus particulièrement un tuyau de chauffage et/ou un tube de chauffage et/ou le troisième moyen de climatisation (18) est un chauffage sans contact, plus particulièrement un chauffage à induction.

8. Dispositif de chauffage de colle selon au moins d'une des revendications précédentes,
**caractérisé en ce qu'**
au moins un dispositif à capteurs (20) est prévu pour la détermination de paramètres, plus particulièrement de la température des différents dispositifs et/ou des paramètres de la colle.

9. Dispositif de chauffage de colle selon au moins d'une des revendications précédentes,
**caractérisé en ce que**
la zone de logement (2) est un récipient (2) dont la surface (22) orientée vers l'intérieur est au moins partiellement magnétique, plus particulièrement ferromagnétique et est de préférence au moins partiellement constitué de fer.

10. Dispositif de chauffage de colle selon la revendication 9,
**caractérisé en ce que**
le récipient (2) est réalisé au moins en sections sur plusieurs couches, au moins une couche d'isolation (24) étant prévue pour empêcher les pertes thermiques.

11. Dispositif de chauffage de colle selon au moins d'une des revendications précédentes,
**caractérisé en ce qu'**
une première partie climatisée de la colle présente une première température et une deuxième partie climatisée de la colle présente une deuxième température, la deuxième température étant supérieure à la première température et la première partie de colle étant supérieure à la deuxième partie de colle.

12. Procédé de chauffage de colle, plus particulièrement pour le chauffage d'une colle d'étiquettes, comprenant les étapes suivantes :
chauffage d'une zone de logement (2) à l'aide d'un premier moyen de climatisation (4) prévu à l'intérieur de la zone de logement (2), la zone de logement (2) servant à loger la colle, et
transport de la colle dans une conduite de transport (6a, 6b), la colle étant transportée à l'aide de la conduite de transport (6a, 6b) de la zone de logement (2) vers une zone de traitement (8),
à l'intérieur de la conduite de transport (6a, 6b), ayant lieu un chauffage de la colle avec un deuxième moyen de climatisation (10a, 10b) prévu au niveau de la conduite de transport (6a, 6b),
**caractérisé en ce que**
le premier moyen de climatisation (4), qui est chauffé sans contact, permet de chauffer la colle.

13. Procédé selon la revendication 12,
**caractérisé en ce que**
dans la zone de logement (2), une première partie de la colle est chauffée et cette partie de la colle est supérieure à la partie de la colle qui est chauffée dans la conduite de transport (6).
